# DEMANDE DE BREVET EUROPEEN

(11) **EP 4 783 357 A1**
(43) Date de publication de la demande: **29.07.2026**
(21) Numéro de dépôt: 26152503.4
(22) Date de dépôt: 19.01.2026
(51) Int. Cl.: H01Q 1/22, H01Q 1/52, H01Q 9/04, H01Q 13/10, H01Q 21/28

(54) **ANTENNE BIDIRECTIONNELLE**

(30) Priorité: 27.01.2025 FR 2500837
(71) Demandeur: STMicroelectronics International N.V., 1228 Plan-les-Ouates, Geneva (CH); UNIVERSITE DE BORDEAUX, 33000 Bordeaux (FR); Institut Polytechnique de Bordeaux, 33400 Talence (FR); Centre National de la Recherche Scientifique, 75016 Paris (FR)
(72) Inventeur: ROBIN, Nicolas, 38000 Grenoble (FR); GHIOTTO, Anthony, 33130 Bègles (FR)
(74) Mandataire: Cabinet Beaumont

(57) **Abrégé**

La présente description concerne une antenne (220) comprenant :
- une première fente (221) ;
- une deuxième fente (222) parallèle à la première fente (221) ;
- une troisième fente (223) ;
- une quatrième fente (224) étant parallèle à la troisième fente (223),
dans lequel lesdites première et deuxième fente (221, 222) sont disposées de façon symétrique par rapport à un premier axe reliant les milieux des troisième et quatrième fentes (223, 224).

## Description

### Domaine technique

La présente description concerne de façon générale les systèmes et dispositifs électroniques, et leurs moyens de communication. La présente description se rapporte de façon plus particulière à la réalisation d'antennes permettant d'envoyer et de recevoir simultanément des signaux de mêmes fréquences.

### Technique antérieure

L'utilisation d'antennes pour transmettre des données sans fil est très répandue depuis de nombreuses années. Il existe une multitude de types d'antennes présentant différentes caractéristiques et permettant l'envoi de données en utilisant des signaux de fréquences diverses.

Il existe aujourd'hui des antennes, ou des systèmes d'antenne, adaptées à émettre et à recevoir simultanément des signaux dans une même bande de fréquences, elles sont appelées antennes bidirectionnelles.

Il serait souhaitable de pouvoir améliorer, au moins en partie, certains aspects des antennes bidirectionnelles connues.

### Résumé de l'invention

Il existe un besoin pour des antennes bidirectionnelles plus compactes.

Il existe un besoin pour des antennes bidirectionnelles présentant moins d'interférence interne entre l'émission et la réception.

Un mode de réalisation pallie tout ou partie des inconvénients des antennes bidirectionnelles connues.

Un mode de réalisation prévoit une antenne bidirectionnelle plus compacte.

Un mode de réalisation prévoit une antenne bidirectionnelle présentant moins d'interférence interne entre l'émission et la réception.

Un mode de réalisation prévoit une antenne comprenant :
- une première fente;
- une deuxième fente parallèle à la première fente ;
- une troisième fente ;
- une quatrième fente étant parallèle à la troisième fente, dans lequel lesdites première et deuxième fente sont disposées de façon symétrique par rapport à un premier axe reliant les milieux des troisième et quatrième fentes.

Un autre mode de réalisation prévoit un procédé de communication sans fil utilisant une antenne comprenant :
- une première fente adaptée à transmettre un premier signal ;
- une deuxième fente adaptée à transmettre ledit premier signal déphasé de 180 °, ladite deuxième fente étant parallèle à la première fente ;
- une troisième fente adaptée à recevoir un deuxième signal ;
- une quatrième fente adaptée à recevoir ledit deuxième signal déphasé de 180 °, ladite quatrième fente étant parallèle à la troisième fente,
dans lequel lesdites première et deuxième fentes sont disposées de façon symétrique par rapport à un premier axe reliant les milieux des troisième et quatrième fentes .

Selon un mode de réalisation, lesdites première, deuxième, troisième et quatrième fentes sont de forme rectangulaire.

Selon un mode de réalisation :
- la première fente est adaptée à transmettre un premier signal ;
   la deuxième fente est adaptée à transmettre ledit premier signal déphasé de 180 °, ladite deuxième fente étant parallèle à la première fente ;
- la troisième fente est adaptée à recevoir un deuxième signal ; et
- la quatrième fente est adaptée à recevoir ledit deuxième signal déphasé de 180 °, ladite quatrième fente étant parallèle à la troisième fente.

Selon un mode de réalisation, lesdites première et deuxième fentes sont de mêmes dimensions.

Selon un mode de réalisation, lesdites troisième et quatrième fentes sont de mêmes dimensions.

Selon un mode de réalisation, lesdites première, deuxième, troisième et quatrième fentes sont de mêmes dimensions.

Selon un mode de réalisation, lesdites troisième et quatrième fentes sont disposées de façon symétrique par rapport à un deuxième axe reliant les milieux des première et deuxième fentes .

Selon un mode de réalisation, lesdites première, deuxième, troisième et quatrième fentes sont chacune surmontées par une première couche métallique.

Selon un mode de réalisation, ladite première couche métallique est de forme rectangulaire.

Selon un mode de réalisation, lesdites première, deuxième, troisième et quatrième fentes sont chacune surmontées par un empilement de deuxièmes couches métalliques.

Selon un mode de réalisation, ledit empilement est de forme rectangulaire.

Un autre mode de réalisation prévoit un dispositif électronique comprenant une antenne décrite précédemment.

Un autre mode de réalisation prévoit un système de communication sans fil comprenant un premier dispositif décrit précédemment et un deuxième dispositif décrit précédemment.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
la figure 1 représente un schéma illustrant un système de communication sans fil bidirectionnelle ;
la figure 2 représente une vue en perspective d'un assemblage comprenant un circuit imprimé, un circuit intégré dans un boitier et un mode de réalisation d'une antenne ;
la figure 3 représente une vue en coupe d'un assemblage comprenant un circuit imprimé, un circuit intégré dans un boitier et un mode de réalisation d'une antenne ;
la figure 4 représente une vue de dessus d'un mode de réalisation d'une antenne sur boitier ; et
la figure 5 représente un schéma illustrant le champs électrique émis par le mode de réalisation de la figure 4.

### Description des modes de réalisation

De mêmes éléments ont été désignés par de mêmes références dans les différentes figures. En particulier, les éléments structurels et/ou fonctionnels communs aux différents modes de réalisation peuvent présenter les mêmes références et peuvent disposer de propriétés structurelles, dimensionnelles et matérielles identiques.

Par souci de clarté, seuls les étapes et éléments utiles à la compréhension des modes de réalisation décrits ont été représentés et sont détaillés.

Dans la description qui suit, lorsque l'on fait référence à des qualificatifs de position absolue, tels que les termes "avant", "arrière", "haut", "bas", "gauche", "droite", etc., ou relative, tels que les termes "dessus", "dessous", "supérieur", "inférieur", etc., ou à des qualificatifs d'orientation, tels que les termes "horizontal", "vertical", etc., il est fait référence sauf précision contraire à l'orientation des figures.

Sauf précision contraire, les expressions "environ", "approximativement", "sensiblement", et "de l'ordre de" signifient à 10 % près, de préférence à 5 % près.

Les modes de réalisation décrits ci-après concernent une antenne pour mettre en oeuvre un procédé de communication sans fil, cette antenne étant adaptée à transmettre et à recevoir simultanément des signaux de même fréquence ou de fréquences proches. Une telle antenne est destinée à mettre en oeuvre des communications bidirectionnelles sur une même bande de fréquence (In-Band Full-Duplex Communications). Un défaut des antennes de ce type est que des interférences internes, dues généralement à la proximité des chaines d'émission et de réception de signaux, peuvent parasiter le fonctionnement de la communication. Les modes de réalisation concernés ici concernent une antenne comprenant quatre antennes élémentaires, formées par des fentes, deux d'entre elles servant à la transmission de signaux, et les deux autres servant à la réception de signaux. Pour pallier aux problèmes d'interférences, ces modes de réalisation utilisent une première antenne de transmission pour transmettre un signal et une deuxième antenne de transmission pour transmettre ce même signal, mais déphasé de 180°. De façon similaire, une première antenne de réception est adaptée à recevoir un signal, et une deuxième antenne de réception est adaptée à recevoir le même signal mais déphasé de 180°. L'assemblage et la disposition précise de ces antennes sont décrits en relation avec les figures 2 à 5. Ces modes de réalisation concernent aussi un procédé de communication sans fil utilisant une antenne de ce type.

De plus, les modes de réalisation décrits ci-après sont tout particulièrement adaptés à tout dispositif de communication sans fil, et ce que la communication soit une communication à haut débit ou non. Ces modes de réalisation peuvent, par exemple, être utilisés pour mettre en oeuvre des communications en champ proche (NFC, Near Field Communication), des communications à très large bande (UWB, Ultra Wide Band) ou des communications utilisant les réseaux de téléphonie mobile de type quatrième ou cinquième génération.

De plus, les modes de réalisation décrits ci-dessus sont particulièrement adaptés pour être utilisés dans tout type de marchés industriels où l'utilisation d'antenne, par exemple pour mettre en oeuvre une communication sans fil, est nécessaire. Plus particulièrement, une telle antenne peut être destinée à :
- l'industrie automobile, par exemple dans le domaine de l'électrification automobile ou dans le domaine des systèmes avancés d'aide à la conduite (Advanced Driver Assistance Systems - ADAS) ;
- le secteur industriel, par exemple dans le domaine de l'énergie verte, dans le domaine de l'électrification des infrastructures, de l'internet des objets (Internet of Things
- IoT) et des maisons intelligentes (SmartHome), où la consommation d'électricité et d'énergie et l'échange de données sont des éléments clés ;
- l'industrie de l'électronique personnelle, par exemple dans le domaine de la téléphonie mobile et de l'internet des objets (Internet of Things - IoT), ainsi que dans le domaine des interfaces haut débit ; et
- l'industrie des équipements de communication, des ordinateurs et des périphériques, par exemple dans le domaine des infrastructures et des centres de données (Data Centers), et dans le domaine des satellites en orbite terrestre basse (Low Earth Orbit - LEO).

La figure 1 est un schéma illustrant un système de communication sans fil 100.

Le système 100 comprend deux dispositifs électroniques 101 et 102 adaptés à communiquer ensemble en mettant en oeuvre une communication sans fil. Plus particulièrement, le dispositif 101 est adapté à transmettre au dispositif 102 un signal Sig-101, et le dispositif 102 est adapté à recevoir ce signal Sig-101. De même, le dispositif 102 est adapté à transmettre au dispositif 101 un signal Sig-102, et le dispositif 101 est adapté à recevoir ce signal Sig-102.

Pour mettre en oeuvre cette communication sans fil, les dispositifs 101 et 102 sont tous deux équipés d'un système d'antennes composé d'une chaine d'émission et d'une chaine de réception.

Selon un exemple, le dispositif 101 comprend une chaine d'émission 1011 (TX) et une chaine de réception 1012 (RX). La chaine d'émission 1011 est adaptée à transmettre le signal Sig-101, et comprend, pour cela, et selon un exemple, des circuits d'émission et une antenne. La chaine de réception 1012 est adaptée à transmettre le signal Sig-102, et comprend, pour cela, et selon un exemple, des circuits de réception et une antenne. Selon un autre exemple, les chaines d'émission 1011 et de réception 1012 peuvent se partager une même antenne.

Selon un exemple, le dispositif 102 comprend une chaine d'émission 1021 (TX) et une chaine de réception 1022 (RX). La chaine d'émission 1021 est adaptée à transmettre le signal Sig-102, et comprend, pour cela, et selon un exemple, des circuits d'émission et une antenne. La chaine de réception 1022 est adaptée à transmettre le signal Sig-101, et comprend, pour cela, et selon un exemple, des circuits de réception et une antenne. Selon un autre exemple, les chaines d'émission 1021 et de réception 1022 peuvent se partager une même antenne.

Un problème que présentent les systèmes du type du système 100 est que les chaines d'émission et de réception des dispositifs 101 et 102 peuvent interférer entre elles. En effet, une chaine d'émission, de par sa nature, émet des signaux de forte amplitude, et la chaine de réception, de par sa nature également, est adaptée à capter des signaux de faible amplitude. Les signaux émis par la chaine d'émission peuvent donc, en partie, être captés par la chaine de réception et donc créer des interférences qui peuvent nuire à la bonne marche de la communication sans fil. Les modes de réalisation décrits en relation avec les figures 2 à 5 concernent une antenne permettant de limiter les interférences internes à un dispositif électronique du type des dispositifs 101 ou 102.

Les figures 2 et 3 représentent un mode de réalisation d'un dispositif électronique 200 du type des dispositifs 101 et 102 décrits en relation avec la figure 1. Plus particulièrement, la figure 2 est une vue en perspective de ce dispositif 200, et la figure 3 est une vue en coupe du dispositif 200.

Selon un exemple, le dispositif électronique 200 est formé à partir d'un support 201 qui peut être une carte de circuit imprimé. Selon un exemple, le support 201 est un empilement de couches isolantes électriquement ou conductrices électriquement. Selon un exemple particulier, le support 201 est formé par un empilement comprenant des niveaux de métallisation séparés par une première couche isolante électriquement, par exemple d'épaisseur de l'ordre de 80 µm, par une deuxième couche isolante électriquement de coeur, par exemple d'épaisseur de l'ordre de 300 µm, et par une troisième couche isolante électriquement, par exemple d'épaisseur de l'ordre de 80 µm.

Selon un exemple, le dispositif électronique 200 comprend un circuit intégré 210 formé sur un deuxième support 203 faisant partie d'un boitier attaché au support 201 par l'intermédiaire de billes de conduction 202. Ce deuxième support est, par exemple, un empilement de couches isolantes électriquement ou conductrices électriquement. Selon un exemple, le support 203 comprend :
- une couche isolante d'épaisseur, par exemple, de l'ordre de 75 µm ;
- une couche conductrice ;et
- une couche isolante d'épaisseur, par exemple, de l'ordre de 50 µm.

Selon un mode de réalisation, le support 203 est recouvert d'une couche conductrice électriquement 204 dans laquelle est formée une partie d'un système d'antenne 220 entourant le circuit intégré 201. Selon un exemple, la couche 204 a une épaisseur de l'ordre de 25 µm. De plus, la couche conductrice de l'empilement 203 peut servir d'élément d'excitation des fentes formant les antennes du système d'antenne. Selon un autre exemple, des lignes de transmission peuvent être formées dans des niveaux de métallisation du boîtier et servir d'élément d'excitation des fentes formant les antennes du système d'antenne.

Selon un mode de réalisation, le système d'antenne 220 peut être entièrement intégré dans le boitier protégeant le circuit intégré 210. En particulier, les fentes peuvent toutes être formées dans des niveaux de métallisation du boitier en question. Selon un autre mode de réalisation, le système d'antenne 220 et totalement dissocié du boitier.

Selon un mode de réalisation, le système d'antenne 220 comprend quatre antennes 221, 222, 223 et 224 disposées en périphérie du circuit intégré 210. Les règles de placement des antennes 221 à 224 sont décrites plus en détail en relation avec la figure 4. Selon un mode de réalisation, chaque antenne 221 à 224 est formée à partir d'une fente formée dans la couche conductrice 204. On peut alors considérer que les antennes 221 à 224 sont des antennes à fente (Slot antenna).

Selon une variante de réalisation, chaque antenne 221, respectivement 222, 223, 224 peut comprendre, de façon optionnelle, une couche métallique 221a, 222a, 223a, 224a disposée à distance de la fente, aussi appelé patch 221a, 222a, 223a, 224a. Cette couche métallique 221a, 222a, 223a, 224a est, par exemple, formée dans un boitier 205 entourant le circuit intégré 210. Selon un exemple, cette couche métallique 221a, 222a, 223a, 224a est une couche de cuivre, d'une épaisseur de l'ordre de 20 µm. Selon un autre exemple, cette couche métallique 221a, 222a, 223a, 224a est un empilement de couches métalliques. Lorsque l'antenne est formée d'une fente et d'une couche métallique, on peut l'appeler une antenne patch couplée par fente. Lorsque l'antenne est formée d'une fente et d'un empilement de couches métalliques, on peut l'appeler une antenne multi-patch couplée par fente. Selon un mode de réalisation, en vue de dessus, les patchs 221a, 222a, 223a, 224a ont une forme rectangulaire.

Les différents types d'antennes écrits précédemment sont bien connus de la personne du métier, et l'adaptation de leurs dimensions à la fréquence des signaux échangées est considérée comme une activité évidente. Il est à noter que l'utilisation d'antenne à fente présente beaucoup moins de contraintes de dimensionnement et de forme que d'autres types d'antennes connus à ce jour. L'utilisation de telles antennes présente donc l'avantage de permettre de former un système d'antennes plus compact.

Selon un mode de réalisation, les antennes 221 et 222 sont des antennes de transmission de signaux et sont disposées face à face l'une à l'autre. Selon un mode de réalisation, les antennes 221 et 222 sont disposées de façon parallèle l'une à l'autre. L'antenne 221 est adaptée à transmettre un premier signal, et l'antenne 222 est adaptée à transmettre un deuxième signal correspondant au premier signal déphasé de 180 °, ou 180 degrés.

Selon un mode de réalisation, les antennes 223 et 224 sont des antennes de réception de signaux et sont disposées face à face l'une à l'autre. Selon un mode de réalisation, les antennes 223 et 224 sont disposées de façon parallèle l'une à l'autre. L'antenne 223 est adaptée à recevoir un premier signal, et l'antenne 224 est adaptée à recevoir un deuxième signal correspondant au premier signal déphasé de 180 °, ou 180 degrés.

Un autre avantage de ce mode de réalisation est que l'utilisation d'une double antenne de transmission et d'une double antenne de réception permet de limiter les interférences internes au système d'antenne.

Il est à noter que la présente description concerne, en outre, un mode de mise en oeuvre d'un procédé de communication sans fil utilisant une antenne selon un mode de réalisation.

La figure 4 est une vue de dessus d'un exemple de réalisation d'une antenne 400 du type du système d'antennes 220 décrit en relation avec les figures 2 et 3.

Comme décrit précédemment, l'antenne 400 comprend quatre antennes 401, 402, 403 et 404. Selon un mode de réalisation, les antennes 401 et 402 sont des antennes de transmission de signaux et sont disposées face à face l'une à l'autre. Selon un mode de réalisation, les antennes 401 et 402 sont disposées de façon parallèle l'une à l'autre. L'antenne 401 est adaptée à transmettre un premier signal, et l'antenne 402 est adaptée à transmettre un deuxième signal correspondant au premier signal déphasé de 180 °, ou 180 degrés. Selon un mode de réalisation, les antennes 403 et 404 sont des antennes de réception de signaux et sont disposées face à face l'une à l'autre. Selon un mode de réalisation, les antennes 403 et 404 sont disposées de façon parallèle l'une à l'autre. L'antenne 403 est adaptée à recevoir un premier signal, et l'antenne 404 est adaptée à recevoir un deuxième signal correspondant au premier signal déphasé de 180 °, ou 180 degrés.

Plus particulièrement, et toujours selon un mode de réalisation, les antennes 401 et 402 sont disposées de façon symétrique par rapport à un axe B (représenté en pointillé en figure 4) reliant le milieu de l'antenne 403 au milieu de l'antenne 404.

De manière optionnelle, selon un mode de réalisation, les antennes 403 et 404 sont disposées de façon symétrique par rapport à un axe A (représenté en pointillé en figure 4) reliant le milieu de l'antenne 401 au milieu de l'antenne 402.

Selon un mode de réalisation, les antennes 401 à 404 s'inscrivent dans une forme relativement rectangulaire, voire une forme relativement carrée.

Selon un mode de réalisation, les antennes de transmission 401 et 402 sont de mêmes dimensions. Selon un mode de réalisation, les antennes de réception 403 et 404 sont de mêmes dimensions. Selon un mode de réalisation préféré, les antennes 401 à 404 sont toutes de mêmes dimensions.

La figure 5 comprend deux schémas (A) et (B) illustrant le champ électrique émis par le mode de réalisation d'antenne de la figure 4 et par une autre antenne.

Plus particulièrement, la vue (A) de la figure 5 représente une vue de dessus d'une antenne 500 du type de l'antenne 400 décrit en relation avec la figure 4, et sont représentées des surfaces 510 représentant les champs électriques au sein de l'antenne 400. Selon un exemple, l'antenne 501 est du type de l'antenne 401 décrite en relation avec la figure 4. Selon un exemple, l'antenne 502 est du type de l'antenne 402 décrite en relation avec la figure 4. Selon un exemple, l'antenne 503 est du type de l'antenne 403 décrite en relation avec la figure 4. Selon un exemple, l'antenne 504 est du type de l'antenne 404 décrite en relation avec la figure 4.

La vue (B) de la figure 5 représente une vue de dessus d'une antenne 550 structurellement similaire à l'antenne 500 mais ne transmettant sur ses deux antennes de transmission le signal à transmettre, et ne transmettant pas le signal à transmettre déphasé de 180 °. Ainsi, cette antenne 550 comprend deux antennes de transmission 551 et 552 et deix antennes de réception 553 et 554. Il ressort de ces schémas que les antennes de réception 503 et 504 de l'antenne 500 ne sont pas affectées par des signaux émis par les antennes de transmission 501 et 502, tandis que les antennes de réception 553 et 553 de l'antenne 550 sont affectées par les signaux émis par les antennes de transmission 551 et 552. Cela démontre l'avantage de ces modes de réalisation d'envoyer le signal à transmettre et le signal à transmettre déphasé de 180 °.

Divers modes de réalisation et variantes ont été décrits. La personne du métier comprendra que certaines caractéristiques de ces divers modes de réalisation et variantes pourraient être combinées, et d'autres variantes apparaîtront à la personne du métier.

Enfin, la mise en oeuvre pratique des modes de réalisation et variantes décrits est à la portée de la personne du métier à partir des indications fonctionnelles données ci-dessus.

## Revendications

1. Antenne (220 ; 400) comprenant :
- une première fente (221 ; 401 ; 501) ;
- une deuxième fente (222 ; 402 ; 502) parallèle à la première fente (221 ; 401 ; 501) ;
- une troisième fente (223 ; 403 ; 503) ;
- une quatrième fente (224 ; 404 ; 504) étant parallèle à la troisième fente (223 ; 403 ; 503),
dans lequel lesdites première et deuxième fente (221, 222 ; 401, 402 ; 501, 502) sont disposées de façon symétrique par rapport à un premier axe (B) reliant les milieux des troisième et quatrième fentes (223, 224 ; 403, 404 ; 503, 504),
dans lequel lesdites première, deuxième, troisième et quatrième fentes sont chacune surmontées par un empilement (221a, 222a, 223a, 224a) de deuxièmes couches métalliques.

2. Procédé de communication sans fil utilisant une antenne (220 ; 400) comprenant :
- une première fente (221 ; 401 ; 501) adaptée à transmettre un premier signal ;
- une deuxième fente (222 ; 402 ; 502) adaptée à transmettre ledit premier signal déphasé de 180 °, ladite deuxième fente (222 ; 402 ; 502) étant parallèle à la première fente (221 ; 401 ; 501) ;
- une troisième fente (223 ; 403 ; 503) adaptée à recevoir un deuxième signal ;
- une quatrième fente (224 ; 404 ; 504) adaptée à recevoir ledit deuxième signal déphasé de 180 °, ladite quatrième fente (224 ; 404 ; 504) étant parallèle à la troisième fente (223 ; 403 ; 503),
dans lequel lesdites première et deuxième fentes (221, 222 ; 401, 402 ; 501, 502) sont disposées de façon symétrique par rapport à un premier axe (B) reliant les milieux des troisième et quatrième fentes (223, 224 ; 403, 404 ; 503, 504),
dans lequel lesdites première, deuxième, troisième et quatrième fentes sont chacune surmontées par un empilement (221a, 222a, 223a, 224a) de deuxièmes couches métalliques.

3. Antenne selon la revendication 1, dans lequel :
- la première fente (221 ; 401 ; 501) est adaptée à transmettre un premier signal ;
la deuxième fente (222 ; 402 ; 502) est adaptée à transmettre ledit premier signal déphasé de 180 °, ladite deuxième fente (222 ; 402 ; 502) étant parallèle à la première fente (221 ; 401 ; 501) ;
- la troisième fente (223 ; 403 ; 503) est adaptée à recevoir un deuxième signal ; et
- la quatrième fente (224 ; 404 ; 504) est adaptée à recevoir ledit deuxième signal déphasé de 180 °, ladite quatrième fente (224 ; 404 ; 504) étant parallèle à la troisième fente (223 ; 403 ; 503).

4. Antenne selon la revendication 1 ou 3, ou procédé selon la revendication 2, dans lequel lesdites première, deuxième, troisième et quatrième fentes (221, 222, 223, 224 ; 401, 402, 403, 404 ; 501, 502, 503, 504) sont de forme rectangulaire.

5. Antenne selon l'une quelconque des revendications 1, 3 ou 4, ou procédé selon la revendication 2 ou 4, dans lequel lesdites première et deuxième fentes (221, 222 ; 401, 402 ; 501, 502) sont de mêmes dimensions.

6. Antenne selon l'une quelconque des revendications 1, 3 à 5, ou procédé selon l'une quelconque des revendications 2, 4 ou 5, dans lequel lesdites troisième et quatrième fentes (223, 224 ; 403, 404 ; 503, 504) sont de mêmes dimensions.

7. Antenne selon l'une quelconque des revendications 1, 3 à 6, ou procédé selon l'une quelconque des revendications 2, 4 à 6, dans lequel lesdites première, deuxième, troisième et quatrième fentes (221, 222, 223, 224 ; 401, 402, 403, 404 ; 501, 502, 503, 504) sont de mêmes dimensions.

8. Antenne selon l'une quelconque des revendications 1, 3 à 7, ou procédé selon l'une quelconque des revendications 2, 4 à 7, dans lequel lesdites troisième et quatrième fentes (223, 224 ; 403, 404 ; 503, 504) sont disposées de façon symétrique par rapport à un deuxième axe (A) reliant les milieux des première et deuxième fentes (221, 222 ; 401, 402 ; 501, 502).

9. Antenne selon l'une quelconque des revendications 1, 3 à 8, ou procédé selon l'une quelconque des revendications 2, 4 à 8, dans lequel ledit empilement (221a, 222a, 223a, 224a) est de forme rectangulaire.

10. Dispositif électronique (200) comprenant une antenne selon l'une quelconque des revendications 1, 3 à 9.

11. Système de communication sans fil comprenant un premier dispositif selon la revendication 10 et un deuxième dispositif selon la revendication 10.
